# EUROPÄISCHE PATENTSCHRIFT

(11) **EP 1 353 588 B1**
(45) Veröffentlichungstag und Bekanntmachung des Hinweises auf die Patenterteilung: **11.08.2004**
(21) Anmeldenummer: 02702309.2
(22) Anmeldetag: 25.01.2002
(51) Int. Cl.: A47G 29/14

(54) **VORRICHTUNG UND VERFAHREN ZUR UNBEMANNTEN WARENÜBERGABE**
DEVICE AND METHOD FOR THE AUTOMATIC HANDOVER OF GOODS
DISPOSITIF ET PROCEDE DE REMISE AUTOMATIQUE DE MARCHANDISES

(30) Priorität: 27.01.2001 DE 10103756
(43) Veröffentlichungstag der Anmeldung: 22.10.2003
(73) Patentinhaber: Fobbe, Aldo, Hermann, 45889 Gelsenkirchen (DE); Okkels, Jesper, 45768 Marl (DE); Wübbe, Roland, 45770 Marl (DE)
(72) Erfinder: FOBBE, Aldo, Hermann, 45889 Gelsenkirchen (DE); OKKELS, Jesper, 45768 Marl (DE)
(74) Vertreter: Schumacher, Horst, Dr. Dipl.-Phys.
(86) Internationale Anmeldenummer: PCT/EP2002/000757
(87) Internationale Veröffentlichungsnummer: WO 2002/058519

(56) Entgegenhaltungen:
- WO-A-00/76378
- WO-A-01/00069
- WO-A-01/51744
- WO-A-01/80695
- WO-A-02/15758
- DE-U- 20 012 633
- GB-A- 2 366 644
- US-A- 2 023 826

## Beschreibung

Die Erfindung betrifft eine Vorrichtung für einen Empfang von bestellten Waren und / oder einer Bereitstellung von Waren für eine Abholung ohne personliche Übergabe der Ware an den oder durch den Nutzer, gemäß dem Oberbegriff des Anspruches 1. Außerdem betrifft die Erfindung ein Verfahren für den Empfang von bestellten Waren und / oder einer Bereitstellung von Waren für eine Abholung ohne persönliche Übergabe der Ware an den oder durch den Nutzer, unter Verwendung so einer Vorrichtung gemäß dem Oberbegriff des Anspruches 12.

Es ist mittlerweile üblich geworden, sich Bücher, CDs, Lebensmittel oder andere Waren per Telefon oder Internet zu bestellen und an seinen Wohn- bzw. Geschäftssitz liefern zu lassen. In vielen Fällen werden diese Waren angeliefert und die Empfänger (Nutzer) sind nicht anwesend, um die Waren in Empfang zu nehmen. Für diesen Fall kommt dann nur eine Zustellung an Nachbarn oder andere Personen mit den hiermit verbundenen Unsicherheiten in Frage oder seitens des Zustellers ist ein weiterer Zustellversuch vorzunehmen. Auch ist häufig infolge von Reklamationen oder Fehllieferungen die Rücksendung von Waren erforderlich, wobei der Absender auf einen Abholer warten oder die zuvor beim Empfang der Ware beschriebenen Wege begehen muss. Die Überwindung der sogenannten "letzte Meile", der zuvor beschriebene Weg von dem Zusteller und zu dem Empfänger der Ware bzw. vom Absender zum Abholer der Ware, kann somit zu einem erheblichen logistischen Aufwand und hierdurch entstehenden Kosten führen. Um eine Zustellung von Warensendungen auch bei Abwesenheit der Empfänger zu ermöglichen, sind automatische Empfangsvorrichtungen für Waren entwickelt worden, die eine Art Schnittstelle zwischen dem Zusteller und dem Empfänger darstellen.

Aus der internationalen Patentanmeldung WO 00/57759 ist bereits eine automatische Empfangsvorrichtung bekannt, die eine Lieferung von telefonisch, über das Internet oder per E-mail bestellten Waren an einen Empfänger, auch wenn dieser abwesend ist, ermöglichen soll. Wichtigster Bestandteil dieses Systems ist ein standardisierter Transportbehälter. Dieser ist wannenförmig und mit einem Deckel verschließbar. Vorzugsweise ist der Behälter aus Kunststoff hergestellt. Seine Wände können thermisch isoliert sein, damit für einige Stunden auch tiefgekühlte oder zu kühlende Waren hierin aufbewahrt werden können. Außerdem ist der Behälter bei abgenommenem Deckel vorzugsweise stapelbar bzw. zusammenklappbar ausgebildet. An der Außenseite des Behälters sind an vorgewählten Positionen codierte Informationen in Form von Magnetstreifen oder Barcodes angebracht. Die entscheidende Besonderheit dieses Behälters liegt darin, daß seine Außenabmessungen und die Positionen der Anbringung der codierten Informationen auf der Außenseite der Behälter genau an die Abmessung der Empfangsvorrichtungen, die für den Empfang der Behälter in den jeweiligen Wohnhäusern einzurichten sind, angepaßt sein müssen - oder umgekehrt.

Diese bekannte Empfangsvorrichtung weist eine Durchbrechung in der Außenwand des Hauses des Empfängers auf, deren lichte Weite im Wesentlichen den Außenabmessungen des Behälters entspricht. Diese Durchbrechung ist durch eine äußere, oben schwenkbar aufgehängte Klappe verschließbar. Um ein Eindringen von Personen, Tieren oder unerwünschten Gegenständen in einen sich an die Klappe anschließenden kastenförmigen Zwischenraum zu verhindern, ist die Klappe verriegelbar. Im Bereich der Durchbrechung und außen vor der Klappe sind Sensoren angeordnet, über die die auf dem Behälter befindlichen codierten Informationen lesbar sind. Für den Fall, dass die gelesenen Informationen nach einer etwaigen Entschlüsselung mit den Informationen über eine erwartete Warenlieferung übereinstimmen, öffnet sich die äußere Klappe und der Behälter muss so weit in den kastenförmigen Zwischenraum eingeschoben werden, bis eine weitere codierte Information, die auf der vorderen Stirnseite des Behälters angeordnet ist, von einem auf der hinteren Rückwand des kastenförmigen Raums angeordneten Sensors erkannt wird. Zu diesem Zeitpunkt und wenn weitere dem Zwischenraum zugeordnete Sensoren beispielsweise die Standardabmessungen des Behälters sowie das übliche Gewicht und auch übliche Temperatureigenschaften meiden, schließt sich die äußere Klappe. Die Rückwand des kastenförmigen Zwischenraumes ist als weitere innere Klappe ausgebildet, die erst dann entriegelt wird, wenn die äußere Klappe nach Einschieben eines Behälters geschlossen und verriegelt ist. Nun kann der angelieferte Behälter aus dem kastenförmigen Zwischenraum manuell oder automatisch, beispielsweise über ein Förderband, entnommen werden und auf einem Lagerregal abgestellt werden. Bei der automatischen Ausführung und ausreichend Platz in dem Lagerregal ist es somit auch möglich, mehrere Behälter hintereinander zu empfangen.

Auch wird in dieser internationalen Patentanmeldung WO 00/57759 beschrieben, die Empfangsvorrichtung nicht mit einer äußeren Klappe, einem kastenförmigen Zwischenraum und einer inneren Klappe zu versehen, sondern nur eine äußere Klappe vorzusehen, an die sich das Lagerregal anschließt. Hierbei müssen dann jedoch die Sensoren, die beispielsweise das Gewicht, die Abmessungen und die Temperatur der Behälter erfassen, auch vor der äußeren Klappe angeordnet sein. Da somit nur noch eine einzige Klappe vorgesehen ist, die einen Zugang zu dem Wohnhaus darstellt, muss diese besonders einbruchssicher ausgestaltet werden. Alternativ soll es möglich sein, den kastenförmigen Zwischenraum außerhalb des Wohnhauses anzuordnen, wobei dann erst die hintere Klappe in der Außenwand des Hauses angeordnet ist. Auch kann unterhalb der äußeren Klappe eine weitere Klappe vorgesehen sein, über die bei Empfang einer neu bestellten Warensendung ein leerer Behälter zurückgegeben wird, denn stets müssen die Behälter ja wieder dem Lieferungskreis zurückgeführt werden.

Zur Ansteuerung der Sensoren, die ein Öffnen der äußeren Klappe bewirken, sieht die WO 00/57759 vor, dass nach einer Bestellung der Ware per Telefon, über Internet oder E-mail von dem Computer, der die Empfangsvorrichtung zu Hause steuert, ein Bestellcode verwendet wird. Dieser Bestellcode findet sich in verschlüsselter Form auch auf den codierten Informationen des standardisierten Behälters wieder und wird bei Anlieferung einer zuvor bestellten Ware von den Sensoren gelesen und von dem Computer der Empfangsvorrichtung erkannt, der dann eine Öffnung der äußeren Klappe bewirkt. Es besteht somit keine Notwendigkeit, dass der Bestellcode dem Speditions-Unternehmen bekannt ist. Es reicht aus, dass an dieses Unternehmen Informationen über die Details des Empfängers wie Name und Adresse übermittelt werden.

Dieses zuvor beschriebene System zum automatischen Empfang von bestellten Warensendungen erweist sich jedoch als nachteilig. Zum einen müssen aufwendige Sensoren und Verriegelungen vorgesehen werden, um das Eindringen von Personen, Tieren und anderen Gegenständen in den kastenförmigen Zwischenraum hinter der äußeren Klappe und somit ein Eindringen in das entsprechende Haus zu vermeiden. Um die Sicherheit zu erhöhen, werden Umverpackungen der Ware in Form der standardisierten Transport-Behälter mit Deckel verwendet, deren Außenabmessungen an die lichte Weite der Öffnung in der Hauswand und dem dahinter liegenden kastenförmigen Zwischenraum angepasst sind und somit den Zwischenraum ausfüllen. Diese zusätzlichen Transportbehälter stellen ein zusätzliches Frachtgewicht dar, welches die Zuliefererperson als Zusatzgewicht tragen muß. Da die gesamte Empfangsvorrichtung auf den standardisierten odernormierten Behälter abgestimmt ist, müssen zur Einführung eines derartigen Systems erst eine Vielzahl von derartigen Behältern in Umlauf gebracht werden, was mit entsprechenden hohen Investitionen verbunden ist. Auch gestaltet sich die Rücksendung der Leerbehälter als sehr aufwendig, da diese zusätzlich logistisch verwaltet werden müssen. Die Verwendung dieser Empfangsvorrichtung für Mehrfamilienhäuser ist problematisch, da hinter der inneren Klappe ein Lagerregal vorzusehen ist, das nur dem berechtigten Empfänger einen Zugriff auf den angelieferten Warenbehälter erlaubt.

In der noch älteren FR 2 615 895 A wird ebenfalls ein in eine Hausaußenwand eingebauter mit zwei Türen schleusenartiger benutzbarer Empfangskasten für frei Haus gelieferte Ware beschrieben. Der Lieferant der Ware öffnet die äußere Tür - wie bei einem Safe - mittels eines ihm vom Kunden (Empfänger) übermittelten, aus einer Vielzahl von, durch den Empfänger vorgegebenen, Möglichkeiten ausgewählten Zifferncode, welcher in einer Türöffnungsvorrichtung abgespeichert ist. Um die Ablieferung der Ware bestätigt zu bekommen, benutzt der Lieferant eine im Kasteninneren angeordnete Markierungseinrichtung, welche die Ablieferung unter dem ermittelten Zifferncode in dem Empfangskasten abgelegten Ware quittiert. Mit dem Wiederverschließen der äußeren Tür wird der verwendete Zifferncode gesperrt, so daß der Lieferant die Tür nicht mehr öffnen könnte - etwa um die betätigte Warenübergabe unrechtmäßig rückgängig zu machen. Somit stellt dieser Empfangskasten eine Möglichkeit bereit, den Besitzübergang der gelieferten Ware ohne persönliche Entgegennahme durch den Empfänger sicherzustellen. Dieses Verfahren stellt für den Kreis der Lieferanten schon deshalb ein erhebliches logistisches Problem dar, weil verschiedene Kunden einen bestimmten Lieferanten denselben Zifferncode mitteilen könnten, so daß Verwechslungen beim Abliefern der Ware vorkommen können. Für einen größeren Empfangerkreis und Lieferantenkreis sowie für eine zunehmende Anzahl an "empfängerlosen" Frei-Haus-Belieferungen ist dieses Verfahren nicht geeignet.

In der US-A-4,894,717 wird eine Empfangsstation mit einer Vielzahl von Empfangsboxen für Großgebäude beschrieben, die zur Warenübergabe an den nicht anwesenden Empfänger dienen. Der Lieferant wählt eine freie Box, die er unter Verwendung eines Lieferanten-Codes öffnet. Dieses System ist nur für Großobjekte mit entsprechender Infrastruktur geeignet. Eine schnelle System-Verbreitung, vor allem auch für die große Zahl von Kunden in Privathäusern ist nicht möglich.

In der JP-A-11018916 und vor allem in der US-A-5,774,053 wird ein Empfangskasten in einer Gebäudeaußenwand beschrieben, der über eine Kommunikationseinrichtung zum Melden des Warenempfangs oder der Warenabholung verfügt. In einem Speicher der Kommunikationseinrichtung sind Codezahlen für die verschiedenen Lieferanten abgelegt; für jeden Lieferanten können weitere Codes für verschiedene Zustellerpersonen vorgesehen sein. Ein Telekommunikationsnetzwerk verbindet den Empfangskasten mit einem Computer in der Wohnung des Käufers/Empfängers und einem Computer des Lieferanten. Außerdem sind in der Kommunikationseinrichtung Codezahlen für verschiedene Käufer/Empfänger gespeichert, so daß eine Kommunikation zwischen dem Käufer/Empfänger, dem Verkäufer/Lieferanten und dem Empfangskasten zwecks Geschäftsabwicklung über das Internet möglich ist. Hierbei vergibt der Käufer einen Code für die Bestellung. Die Nachteile dieses Systems bestehen u. a. darin, daß (i) nur ein ausgewählter Lieferantenkreis einen Systemzugang erhält; (ii) die Codezahlen-Verwaltung durch den Kunden zu einem großen Aufwand für den Lieferanten (der ja möglichst viele verschiedene Kunden beliefern möchte) führt, und (iii) eine schnelle System-Verbreitung, d. h. Nutzungsmöglichkeit durch sehr viele Teilnehmer, nicht möglich ist, da nur wenige Häuser/Gebäude über eine dauerhafte Anbringungsmöglichkeit für Empfangskästen, die an ein Datenenetz angeschlossen sind, verfügen.

Ausgehend von diesem Stand der Technik, insbesondere von der WO 00/57759, liegt der vorliegenden Erfindung die Aufgabe zugrunde, eine kostengünstige Vorrichtung und ein kostengünstiges Verfahren für den Empfang von bestellten Waren und / oder die Bereitstellung von Waren für eine Abholungohne persönliche Übergabe der Ware zu schaffen, welche bzw welches ohne zusätzliche, z. B. als Umverpackung dienende, insbesondere normierte Transportbehälter auskommt und flexibel an die unterschiedlichen Nutzersituationen anpaßbar ist. Wünschenswert sind auch eine einfache Handhabbarkeit und geringe bauliche Maßnahmen an den Wohn- bzw. Geschäftssitzen der jeweiligen Benutzer. Damit soll eine rasche Systemverbreitung mit möglichst vielen Systemnutzern geschaffen werden. Eine weitere Aufgabe besteht darin, ein Belieferungssystem zu schaffen, das einer unbeschränkten Zahl an Teilnehmern im E-Kommerz den Zugang ermöglicht.

Diese Erfindung wird durch eine Empfangs-/Bereitstellungsvorrichtung mit den Merkmalen des Anspruchs 1 gelöst. Hinsichtlich eines Verfahrens wird diese Aufgabe durch ein die Merkmale des Anspruchs 12 gelöst. Vorteilhafte Ausgestaltungen der Erfindung sind den Unteransprüchen 2 bis 11, 13 bis 16 zu entnehmen.

Erfindungsgemäß ist bei der Vorrichtung für den Empfang von bestellten Waren und / oder für die Bereitstellung von Waren für eine Abholung ohne persönliche Übergabe der Ware an den oder durch den Nutzer, zumindest das Speicherelement oder wenigstens ein Teil der zumindest die Steuerung, das Speicherelement und das Eingabemittel, umfassenden Steuereinheit der Empfangs-/Bereitstellungsvorrichtung transportabel. Der transportable Teil der Empfangs-/Bereitstellungsvorrichtung wird für eine erwartete Lieferung oder Abholung vor dem Wohn- bzw. Geschäftssitz des Benutzers positioniert, wo sich, ggf. ein nicht zum bestimmungsgemäßen Transportieren vorgesehener Teil der Empfangs-/Bereitstellungsvorrichtung bereits befindet. Bei einer ersten Ausführungsform bilden die Steuereinheit und der Behälter eine fest miteinander verbundene Baueinheit. Wenn der Behälter für die jeweilige Warenübergabe vor bzw. außen an dem Wohn- bzw. Geschäftssitz positioniert werden kann, kann die Empfangs-/Bereitstellungsvorrichtung meist ohne große bauliche Veränderungen an dem Gebäude des jeweiligen Wohn- oder Geschäftssitzes sofort eingesetzt werden.

Gemäß einer alternativen Ausführungsform weist die Empfangs-/Bereitstellungsvorrichtung mindestens eine (innere) Schnittstelle in der Form auf, daß zumindest das Speicherelement aus dem Behälter herausnehmbar ist. Dies gilt auch dann, wenn die Empfangs-/Bereistellungsvorrichtung als Ganzes (bestimmungsgemäß) transportabel ist, um den Behälter nur bei Bedarf an geeigneter und für den Zusteller zugänglicher Stelle des Sitzes oder Wohnsitzes des Nutzers anzubringen.

Die Schnittstelle kann auch so vorgesehen sein, daß die gesamte Steuereinheit oder zumindest ein das Speicherelement enthaltender Teil der Steuereinheit aus dem Behälter herausgenommen werden kann. Hierdurch wird es dem Nutzer z. B. möglich, den sozusagen "intelligenten" Teil der Empfangs-/Bereitstellungsvorrichtung, der einen gewissen finanziellen Wert hat und in gewisser Weise auch empfindlicher als der reine Behälter oder einfache mechanische Bedienungselemente desselben ist, in verschiedene Behälter wahlweise einzusetzen, insbesondere in Behälter verschiedener Fassungsvermögen oder unterschiedlicher Längen-/Breiten-/Höhenverhältnisse. Der Nutzer kann also ein ganzes Set verschiedener, durchaus preiswerter Behälter durch Verbinden mit dem "intelligenten" Teil, welches er nur einmal besitzen muß, koppeln, um sich auf unterschiedliche Belieferungen sinnvoll einzustellen. Ein weiterer Vorteil derartiger interner Schnittstellen kommt zum Tragen, wenn ein, z. B. in einem Hotel oder einer Wohnungsanlage (Appartementhaus) fest installierter Behälter (oder eine Behälteranlage) für die Nutzung unterschiedlichster Nutzer (Hotelgäste oder Appartementbewohner) wahlweise genutzt werden kann. Dann wird eine zunächst "nicht intelligente" Box durch Einfügen des "intelligenten Herzstückes" zur persönlichen Empfangs- und Bereitstellungsvorrichtung eines bestimmten Benutzers, welche durch das "intelligente Herzstück" auch mit einem Behälter oder Boxencode ausgestattet und daher für den Zulieferer eindeutig identifizierbar ist.

Als weitere Ausführungsform ist vorgesehen, einen von außen zugänglichen, verschließbaren Raum, wie eine Garage, als Empfangs-/Bereitstellungsvorrichtung bzw. als deren Behälter zu nutzen. Dann wird die Schließvorrichtung z. B. am Garagentor vorgesehen. Dort, oder an einer in der Nähe befindlichen geeigneten Stelle der Garage wird auch die Steuereinrichtung vorgesehen. Die Nutzung des "intelligenten" Herzstükkes erfolgt dann wie vorangehend oder nachfolgend beschrieben.

Das Speicherelement, das an einer derartigen Schnittstelle einsetzbar ist, um aus der "nicht intelligenten" eine "intelligente" Empfangs-/Bereitstellungsvorrichtung zu machen, kann auf verschiedene Weise gestaltet und ausgestattet sein, z. B. als Chipkarte, die einen eigenen Speicher und ggf. auch eigenen Prozessor und unter Umständen auch eine Batterie enthält. Derartige Chipkarten sind unter anderem für Bankgeschäfte, und Mobiltelefone bekannt. Sie müssen lediglich mit der Bestellinformation aufladbar sein. Nach Einsetzen dieser Chipkarte ist die Empfangs-/Bereitstellungsvorrichtung für eine gesicherte und personenlose und privatrechtlich sowie finanziell geschützte Warenübergabe empfangsbereit. Der Nutzer kann zum Öffnen des Behälters z. B. eine Zweit- oder Zwillingskarte benutzen.

Ein anderes Speicherelement kann ein einfaches, mit einem Barcode bedrucktes Etikett sein, das der Drucker des Personalcomputers des Nutzers im Zuge des Bestellvorganges aufgrund der Bestellcodegenerierung und Kommunikation vom zentralen Abwicklungsrechner an den Nutzer ausdruckt. Bei dieser besonders preiswerten Ausführungsform kann das Etikett hinter ein Fenster in dem Behälter eingesteckt werden, um die Empfangs-/Bereitstellungsvorrichtung auf diese Weise "intelligent" zu machen. In diesem Fall muß nur der Zusteller (und nicht jeder Nutzer) mit einem Eingabemittel, wie einem Laserscanner ausgestattet sein. In diesem Fall kann so z B. der Laserscanner des Zulieferers den Barcode auf der Ware (Lieferinformation) mit dem Barcode im Behälter (Bestellinformation) vergleichen. Wenn die Richtigkeit der Zuordnung identifiziert ist kann der Laserscanner dem Behälter ein Türöffnungssignal übertragen.

In allen diesen Ausführungsformen muß es keine permanente Datenverbindung zwischen dem Internetanschluß des Nutzers und seiner Warenempfangsvorrichtung geben. Vielmehr ist in der Regel ein physischer Transportvorgang zumindest des Speicherelementes zwischen dem Personalcomputer des Nutze und dem für den Zulieferer zugänglichen Aufstellungsort des Warenempfangsbehälters erforderlich. Ohne das Speicherelement bleibt die Empfangs-/Bereitstellungsvorrichtung "unintelligent", so daß der einzige mögliche Schaden, durch Zerstörung, Wandalismus oder dergleichen, nur die als solche recht preiswerte Empfangsvorrichtung unbrauchbar macht. Ein Eindringen in eine Datenleitung, z. B. über den eingebauten Laserscanner ist also mit Sicherheit ausgeschlossen.

Wenn, gemäß einer zweiten Ausführungsform, zumindest das Speicherelement transportabel ist, kann die Eingabe der Bestellinformation in einer noch bequemen Weise in den Räumen des Wohn- bzw. Geschäftssitzes des Benutzers erfolgen. Da die Ware in der üblichen Verpackung befördert wird, ist es in keinem Falle notwendig, zunächst normierte Behälter in den Umlauf zu bringen, um ein derartiges Belieferungs-System zu etablieren.

Vorteilhafterweise weist der Behälter - vorzugsweise an seiner Rückseite - Befestigungselemente auf, die im wesentlichen aus Verriegelungselementen, Öffnungen und Halteelementen bestehen, über die der Behälter an einem vor dem oder an der Außenwand des Gebäudes des Wohn- bzw. Geschäftssitzes des Empfängers angeordneten ortsfesten Bauelement befestigt wird. Über die Verriegelungselemente kann die Empfangsvorrichtung bei geöffneter Tür einfach gegen Diebstahl gesichert werden. Besonders einfach ist das ortsfeste Bauelement als im Erdreich verankerter Pfahl ausgebildet, an dem der Behälter aufgehängt ist. An dem ortsfesten Bauelement sind Halteelemente für die Verriegelungselemente und die Öffnungen im Behälter angeordnet. Hierdurch werden die Investionskosten für die notwendigen baulichen Maßnahmen sehr gering gehalten.

Vorteilhafterweise weist der Behälter eine Tür auf, die über ein Türschloss ver- und entriegelbar ist. Hierbei wird das Türschloss elektrisch von einer Steuerung betätigt. in bevorzugter Ausführung kann bei der Empfangs-/Bereitstellungsvorrichtung auf ein weiteres Schloss neben dem Türschloss verzichtet werden, wenn die Verriegelungselemente für das Anbringen und Entfernen des Behälters an das bzw. von dem Bauelement von dem Innenraum des Behälters aus ver- und entriegelbar sind, da diese nach Schließen der Tür von außen nicht mehr zugänglich sind.

Bevorzugt kann die Steuerung mit einer Schnittstelle, vorzugsweise einer USB-Schnittstelle, versehen werden, um besonders einfach die Bestellinformation von einem PC in das Speicherelement der Steuerung einzugeben.

Da die Empfangs-/Bereitstellungsvorrichtung transportabel und die Halterung besonders einfach nur mechanisch Bestandteile aufweist, ist für den Fall, dass die Steuereinheit Bestandteil des Behälters ist, in dem Behälter eine Stromversorgung, vorzugsweise eine Batterie, angeordnet, über die die Steuerung und das Eingabegerät versorgt wird.

Für den einfachen Transport der Empfangs-/Bereitstellungsvorrichtung zwischen den Räumen des Wohn- und Geschäftssitzes und dem Bauelement für deren Befestigung ist an der Außenseite des Behälters ein Tragelement, vorzugsweise mindestens ein Tragegriff oder mindestens eine Griffmulde, angeordnet.

In bevorzugter Ausführung ist das Eingabegerät als Scanner, vorzugsweise als Laserscanner, für das Lesen einer an der Ware angeordneten Lieferinformation, vorzugsweise in Form eines Barcodes, ausgebildet.

Auch wird erfindungsgemäß ein Verfahren für den Empfang von bestellten Waren und / oder einer Bereitstellung von Waren für eine Abholung ohne persönliche Übergabe der Ware an den oder durch den Nutzer unter Verwendung einer Empfangs-/Bereitstellungsvorrichtung zur Verfügung gestellt. Dies zeichnet sich dadurch aus, dass nach einem erfolgtem Bestellvorgang von dem Nutzer eine vereinbarte Bestellinformation für ein In-Bereitschaft-Setzen der Empfangs-/Bereitstellungsvorrichtung in das Speicherelement der Empfangs-/Bereitstellungsvorrichtung eingegeben wird und für die erwartete Lieferung bzw. Abholung der Ware die transportable Empfangs-/Bereitstellungsvorrichtung vor dem Wohn- bzw. Geschäftssitz des Nutzers positioniert wird. Alternativ setzt der Nutzer das transportable Speicherelement oder ein transportabler Teil der Steuereinheit in den vor dem Wohn- bzw. Geschäftssitz des Nutzers positionierten Behälter bzw. den dort vorhandenen Teil der Steuereinheit ein. Somit kann besonders bequem eine Eingabe der Bestellinformation in das Speicherelement in den Räumen des Wohn- und Geschäftssitzes des Nutzers erfolgen und der transportable Teil der Empfangs-/Bereitstellungsvorrichtung nur bei Bedarf vor dem Wohn- und Geschäftssitz befestigt werden. Die Bestellinformation kann somit direkt von einem PC in die Empfangs- / Bereitstellungsvorrichtung bzw. deren Speicherelement überspielt werden.

Für das Öffnen der Empfangs-/Bereitstellungsvorrichtung am Wohn- bzw. Geschäftssitz des Nutzers ist von dem Zusteller eine codierte Lieferinformation über das Eingabemittel einzugeben, die vorteilhafter Weise weltweit nur für diesen einzelnen Liefervorgang vergeben worden ist, so dass eine Fehlzustellung bzw. -abholung ausgeschlossen ist, da sich dann die Tür der Empfangs-/Bereitstellungsvorrichtung nicht öffnen lässt. Nach erfolgter Zustellung der Ware von dem Zusteller bzw. Abholung der Ware wird der transportable Teil der Empfangs-/Bereitstellungsvorrichtung, gegebenenfalls gemeinsam mit der zugestellten Ware wieder in die Räume des Wohn- bzw. Geschäftssitzes des Benutzers hereingeholt und vorher oder nachher die Ware entnommen.

Eine besonders bevorzugte Ausführungsform der Erfindung ergibt sich aus Patentanspruch 14, welcher - auch unabhängig von der gewählten Art der Datenübertragung für die Bestellinformation zwischen dem PC des Nutzers und der Empfangsbox - eine Lösung von Bedeutung darstellt. Hierbei überträgt der Nutzer seine Warenbestellung mittels Datenfernübertragung, z. B. das Internet, nur durch Zwischenschaltung eines zentralen Abwicklungsrechners, welcher zunächst sämtliche Prüfungen, wie das Vorhandensein einer zugelassenen Empfangsbox, Kreditwürdigkeit und Systemzugangsberechtigung des Nutzers sowie des Lieferanten und des Zulieferers vornimmt. Ggf. kann der zentrale Abwicklungsrechner auch den bargeldlosen Zahlungsverkehr sicherstellen. Der zentrale Abwicklungsrechner generiert einen für die konkrete Bestellungsabwicklung einmaligen Code und kommuniziert den an dem Geschäft beteiligten diesen Code als Bestellinformation oder Lieferinformation respektive Abholungsinformation. Dieser Identcode ist für alle an dieser Bestellungsabwicklung Beteiligten bindend und unverwechselbar, wobei der Nutzer dafür zu sorgen hat, daß der Identcode dem Speicherelement der Empfangs-/Bereitstellungsvorrichtung eingegeben wird. Diese Eingabe kann auch mittels eines kurzreichweitigen, insbesondere berührungslosen Datenübertragungsmittels durch den Benutzer erfolgen, z. B. mit Hilfe einer sogenannten Blue tooth oder IR-Schnittstelle eines Mobiltelefons oder eines Notebooks, welches der Nutzer bei sich trägt, um seine Empfangsbox damit "scharf zu schließen". Eine andere Form der Datenübertragung vom Personalcomputer des Nutzers an seine Warenempfangsbox kann dadurch erfolgen, daß der Identcode, d. h. die Bestellinformation, über einen Datenkoppler in das Spannungsversorgungsnetz des Gebäudes, welches auch die Warenempfangsbox mit Spannung versorgt, aufmoduliert wird. Auch diese Wege der Übertragung der Bestellinformation an die Warenempfangsbox sind sehr einfach zu nutzen und sicher gegen einen Angriff auf den Rechner des Nutzers von der Seite der Warenempfangsbox her.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so daß die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie aus der nachfolgenden Beschreibung der zugehörigen Zeichnungen, in der - beispielhaft - ein bevorzugtes Ausführungsbeispiel der erfindungsgemäßen Empfangs-/Bereitstellungsvorrichtung dargestellt ist. In der Zeichnung zeigen:
- Figur 1: eine perspektive Ansicht einer erfindungsgemäßen Empfangs-/Bereitstellungsvorrichtung,
- Figur 2: eine Seitenansicht eines Bauelementes mit Halteelement der Empfangs-/Bereitstellungsvorrichtung gemäß Figur 1,
- Figur 3a bis c: Flussdiagramme bezüglich eines Anforderungs- (Fig. 3a), eines Rücksende- (Fig. 3b) und eines Kaufvorganges (Fig. 3c) und
- Figur 4: ein Diagramm, das den Waren- und Informationsfluss zeigt.

Die Figur 1 zeigt die erfindungsgemäße Empfangsvorrichtung 1 in perspektivischer Ansicht, die im Wesentlichen aus einem quaderförmigen Behälter 2 besteht, der an seiner Vorderseite eine seitlich angeschlagene Tür 3 mit einem Türgriff 4 aufweist. Alternativ oder zusätzlich zu dem einen Tragegriff 19 kann der Behälter auch mit Rollen versehen sein. An der Tür 3 ist ein Türschloss 5 vorgesehen, um den Behälter 2 abschließen zu können. Dieses Türschloss 5 ist zum Entriegeln der Tür 3 elektrisch betatigbar. Zusätzlich kann für den Besitzer der Empfangsvorrichtung 1 vorgesehen sein, das Türschloss auch bei Ausfall der elektrischen Betätigung mechanisch über die Verwendung eines Schlüssels zu öffnen oder bei Ausfall der Stromversorgung 16, die in Form einer Batterie in dem Behälter 2 angeordnet ist, eine externe Stromversorgung anzuschließen. Hierfur kann ein Netzteil mit einem Netzstecker an der Steuereinheit 8 vorgesehen sein. Die elektrische Betätigung des Türschlosses 5 erfolgt über Eingabe einer codierten Liefer-/Abholinformation 10 oder einer Art Generalschlüssel des Nutzers in ein entsprechendes, an der Außenseite bevorzugt auf der Vorderseite des Behälters 2 neben der Tür angeordnetes, Eingabegerät 6. Je nach Art der codierten Liefer-/Abholinformation 10 kann das Eingabegerät als Tastatur, Wählscheibe, Sensor für Lichtwellen (infrarot, ultraviolett) oder elektromechanische Wellen (Töne, Radio, Frequenzimpulse) oder als Lesegerät für Datenträger wie Disketten, CDs, Flash-Rom, Chipkarten, Lochkarten, Magnetkarten, Barcodes ausgebildet sein. Das Eingabegerät 6 ist vorzugsweise als Laserscanner ausgebildet und über eine im Inneren des Behälters 2 angeordnete Steuerung 7 mit dem Türschloss 5 verbunden. Diese Steuerung 7 weist ein Speicherelement 8 auf, in dem vom Nutzer eine codierte Bestellinformation 9 (Fig. 4) eingespeichert wird, mit der die Empfangs-/Bereitstellungsvorrichtung 1 in Bereitschaft für einen Empfang oder eine Abholung versetzt wird. Diese codierte Bestellinformation 9 in dem Speicherelement 8 stimmt überein mit oder steht in einer bestimmten Beziehung zu der weiteren codierten Liefer-/Abholinformation 10. Diese ist dem Zusteller bzw. Abholer einer bestellten Ware bekannt und/oder ist bei der Zustellung vorzugsweise an der Ware 11 befestigt. Diese codierte Lieferinformation 10 an der Ware 11 ist vorzugsweise als Barcode für einen Laserscanner oder/dergleichen ausgebildet. Grundsätzlich kann hier jede Art von Informationsträgern verwendet werden, die von den zuvor aufgeführten Eingabemitteln lesbar ist.

Die Eingabe der codierten Bestellinformation 9 durch den Benutzer in das Speicherelement 8, die den Behälter 2 in Bereitschaft setzt, erfolgt über eine der Steuerung 7 zugeordnete Schnittstelle 15, beispielsweise eine USB-Schnittstelle, z. B. direkt über einen herkömmlichen Personalcomputer. Auch kann die Eingabe der Bestellinformation über das Eingabemittel 6 oder ein weiteres Eingabegerät erfolgen. Da hierbei eine Benutzer-Authentisierung vorgenommen wird/werden sollte, kommen auch Sensoren für die Erkennung eines Fingerabdruckes oder einer Abtastung der Iris als Eingabemittel in Frage.

Des weiteren ist der Figur 1 in Verbindung mit der Figur 2, die eine Seitenansicht der Halterung der Figur 1 zeigt, zu entnehmen, dass die Empfangs-/Bereitstellungsvorrichtung 1 an einem Bauelement 12, das sich an einem öffentlich zugänglichen Ort vor dem Wohn- oder Geschäftssitz des Empfängers befindet, angeordnet, vorzugsweise aufgehängt ist. In bevorzugter Ausführung ist dieses Bauelement 12 einfach als Pfahl ausgebildet, der im Erdreich 13 verankert ist. Auch ist es möglich, als Bauelement 12 eine Hauswand oder andere Gebäudeteile vorzusehen. Der Behälter 2 ist für den Empfang der bestellten Waren 11 über Befestigungselemente, die aus an dem Bauelement 12 angeordneten Halteelementen 17a, b, in der Rückseite des Behälters 2 angeordneten Öffnungen 20 a, b und einem im Behälter 2 im Bereich der Öffnung 20 b angeordneten Verriegelungselement 14 bestehen, an dem Bauelement 12 aufgehängt. Über die mit dem Halteelement 17b zusammenwirkende Verriegelungsvorrichtung 14 ist der Behälter 2 in durch den Nutzer bei Bedarf wieder lösbarer Weise mit dem Bauelement 12 verbunden, um einem Entwenden der Empfangs-/Bereitstellungsvorrichtung 1, insbesondere nach erfolgter Lieferung der Ware 11, vorzubeugen. Für eine Befestigung des Behälters 2 an dem Halteelement 17a, 17b des Bauelements 12 wird der Behälter 2 an dem hakenförmig ausgebildeten Halteelement 17a mit seiner oberen Öffnung 20a aufgehängt. Dann wird der Behälter 2 mit seiner unteren Öffnung 20b in der Rückwand auf das untere stiftförmige Halteelement 17b aufgeschoben. Die Öffnung 20b umgibt hierbei das Halteelement 17b im wesentlichen formschlüssig. Für eine Verriegelung des unteren Halteelements 17b ist an dessen freiem Ende eine umlaufende Nut vorgesehen, in die ein an der Innenseite des Behälters 2 angeordnetes, plattenförmiges Schwenkelement mit einer Öffnung nach Art eines Schlüssellochs einschwenkbar ist. Die Halteelemente 17a, 17b können auch einfach an einer Hauswand als Bauelement angeordnet werden.

Des weiteren kann das Material des Behälters 2 den jeweiligen Umgebungs- und/oder Einsatzbedingungen angepasst werden und ist entsprechend aus metallischen oder synthetischen Werkstoffen hergestellt. Außerdem weist der Behälter 2 einen ausreichenden Schutz der Ware 11 und der aus im wesentlichen der Steuerung 7, dem Speicherelement 8, ggf. dem Eingabemittel 6, der Stromversorgung 17 und der Schnittstelle 15 bestehenden Steuereinheit 18 gegen widrige Witterungsbedingungen auf. Auch ist es möglich, die Wände des Behälters 2 temperaturisolierend auszubilden, so dass auch temperaturempfindliche Waren mehrere Stunden hierin aufbewahrt werden können. Vor Mehrfamilienhäusern oder Geschäftssitzen mit mehreren Empfängern können mehrere Befestigungselemente oder Aufhängevorrichtungen vorgesehen werden, um mehrere Behälter 2 hieran aufzuhängen. Die Halteelemente 17a, b sind universell ausgestaltet, so dass die Empfangs-/Bereitstellungsvorrichtungen 1 an verschiedenen Paaren von Halteelementen 17a, b befestigt werden können.

Der Behälter 2 hat vorzugsweise eine Größe, um mindestens ein Päckchen aufzunehmen, bevorzugterweise sollte er etwa zwei gefüllte Einkaufstaschen aufnehmen können. Somit ist der Behälter 2 zusammen mit der Ware 11 noch ausreichend handlich und tragbar. Zusätzlich kann der Behälter 2 mit Rollen versehen werden. Es können auch verschiedene Größen der Behälter je nach Art der zu empfangenden Ware 11 vorgesehen werden, wobei die Steuerung 7, ggf. mit dem Eingabemittel 6, zwischen den Behältern 2 einfach auswechselbar ist. Hierfür sind die Steuerung 7, das Speicherelement 8, die Schnittstelle 15 und die Stromversorgung 16 zu einer mobilen und lösbaren Steuereinheit 18 zusammengefasst. Somit ist es auch möglich, den Behälter 2 immer draußen zu lassen und bei Bedarf die Steuereinheit 18 anzubringen.

Nachdem nun vorstehend der grundsätzliche Aufbau der Empfangs-/Bereitstellungsvorrichtung 1 - kurz als Box bezeichnet - erläutert worden ist, wird nachfolgend ein Bestell- und Liefervorgang einer Ware 11 anhand der Figuren 3a bis c und 4, die entsprechende Flussdiagramme zeigen, beschrieben, um die Funktionsweise der erfindungsgemäßen Empfangs-/Bereitstellungsvorrichtung 1 - oder ein das Speicherelement 8 enthaltender Teil derselben näher zu erläutern. In der Ausgangssituation befindet sich die Empfangs-/Bereitstellungsvorrichtung 1 bzw. zumindest das Speicherelement in den Räumen des Wohn- oder Geschäftssitzes des Bestellers bzw. des zukünftigen Empfängers. Zu Beginn des Bestellvorganges loggt sich der Besteller (Nutzer) K1, K2, K3, ... ggf. über einen Internet-Service-Provider (ISP), beim ausgewählten Händler H1, H2, H3, ... ein und übermittelt im Falle einer Warenanforderung oder -bestellung seine eigene Identifikationsnummer und die seiner Box (Box-Code), wodurch dem Lieferanten besonders einfach die persönlichen Daten des Bestellers und der Aufstellort der Empfangs-/Bereitstellungsvorrichtung 1 zugänglich sind. Außerdem übermittelt der Besteller (Nutzer) seine Bestellung. Am Ende des Bestellvorganges, der auch über Telefon oder schriftlich, jedoch bevorzugt über Internet oder E-mail erfolgt, erhält der Besteller K von einem zwischengeschalteten zentralen Abwicklungsrechner ZA eine dort generierte codierte Bestellinformation 9 (Empfang des Liefercodes). Diese vorzugsweise verschlüsselte Bestellinformation 9 (Identcode) ist einzigartig und wird von dem Nutzer der Empfangsvorrichtung 1 in das Speicherelement 8 der Steuerung 7 z. B. über eine der Steuerung 7 zugeordnete Schnittstelle 15, vorzugsweise eine mit dem Personalcomputer des Nutzers K verbundene USB-Schnittstelle, eingegeben (Programmieren der Box). Der Personalcomputer diente zuvor auch für den Internet-Bestellvorgang. Mittels der codierten Bestellinformation 9 wird die Empfangsvorrichtung 1 wie zuvor beschrieben empfangsbereit gemacht. Diese Bestellinformation 9 kann also von dem PC über die Schnittstelle 15 an das Speicherelement 8 übermittelt werden. Auch ist eine Eingabe der Bestellinformation über das Eingabemittel 6 möglich. Danach arbeitet die Empfangs-/Bereitstellungsvorrichtung autark, daß heißt ohne Anbindung an den Nutzer-PC und/oder das Internet.

Nach Einspeichern der codierten Bestellinformation 9 in das Speicherelement 8 wird der Behälter 2 mit der Steuereinheit 18 oder nur die Steuereinheit 18 oder eine das Speicherelement 8 enthaltener Teil der Steuereinheit bzw. allein das Speicherelement nach draußen vor die Räume des Wohn- oder Geschäftssitzes zu dem z. B. als Pfahl ausgebildeten Bauelement 12 gebracht und dort aufgehängt bzw. mit dem Behälter 2 verbunden. Der Behälter 2 ist oder wird über die Verriegelungselemente 14 mit dem Pfahl bzw. den Halterelementen 17a, 17b verbunden (Bereitstellen der Box). Nach der Verriegelung wird die Tür 3 geschlossen.

Als ein erstes Ausführungsbeispiel zeigt Figur 3a den Ablauf einer Anforderung und Zustellung von Waren mittels Empfangsvorrichtung im Detail: Falls der Nutzer (Kunde) des Lieferanten (Händlers) über eine Empfangsvorrichtung verfügt, werden die relevanten Informationen (ggf. auch Informationen über die zu liefernde Ware, um die Beschaffenheit der Empfangsvorrichtung zu berücksichtigen) ausgetauscht, insbesondere um den Benutzer und dessen Box zu identifizieren. Nach einer Autorisierungsabfrage bei dem zentralen Abwicklungsrechnunger wird dem Nutzer eine von dem zentralen Abwicklungsrechner ZA generierte, für diesen Bestellvorgang einmalige Bestellinformation übermittelt, mit welcher das Speicherelement der Empfangsvorrichtung für den Empfang dieser Lieferung empfangsbereit gemacht wird. Der Händler erhält eine dazu passende, von dem zentralen Abwicklungsrechner ZA generierte, für diesen Bestellvorgang einmalige, an der Lieferung (Ware/Verpackung/Etikett) anzubringende Lieferinformation. Nach der Vorbereitung der Empfangsvorrichtung durch den Benutzer und dem Versand der Ware kann die Empfangsvorrichtung mit der sich z. B. auf der Lieferung befindlichen Lieferinformation befüllt werden. Dies erfolgt über einen Zusteller.

Wenn der Zusteller mit einer bestellten Warensendung an der Empfangs-/Bereitstellungsvorrichtung 1, die vor dem Wohn- bzw. Geschäftssitz des Empfängers aufgehängt ist, ankommt, ist die Tür 3 des Behälters 2 der Empfangsvorrichtung 1 verschlossen. Dann gibt der Zusteller über das Eingabemittel 6 die ihm bekannte codierte Lieferinformation 10 in die Empfangsvorrichtung 1 ein. Wenn die codierte Lieferinformation 10 mit der codierten Bestellinformation 9 aus dem Speicherelement 8 übereinstimmt bzw. sich in einer vorbestimmten Weise mit dieser ergänzt, wird das Türschloss 5 entriegelt und der Zusteller kann die Ware 11 in den Behälter 2 einlegen und anschließend die Tür 3 wieder schließen. (Befüllen der Box) Insbesondere ist vorgesehen, dass die Tür 3 beispielsweise federnd vorgespannt ist, so dass diese selbsttätig schließt und nicht offenstehen bleiben kann. Bevorzugter Weise ist die codierte Lieferinformation 10 als auf der Ware 11 aufgeklebtes Etikett ausgebildet, das einen Barcode enthält. Demgemäß ist das Eingabegerät 6 als Scanner zum Lesen der codierten Lieferinformation 10 ausgebildet. Anschließend wird der Behälter 2 von dem Benutzer, z. B. durch Eingabe seines Generalschlüssels, geöffnet, von dem Halteelement 17a, 17b entfernt und in seinen Wohn- bzw. Geschäftsräumen entleert. (Entleeren der Box).

Als kostengünstige Alternative kommt in Betracht, daß das Speicherelement ebenfalls als ein Etikett ausgebildet ist, welches die Bestellinformation 9 z. B. als Barcode trägt und hinter einem Fenster des Behälters 2 vom Nutzer für den Zusteller sichtbar angebracht wird. Der Zusteller trägt dann einen Scanner in den er die Bestell- und die Lieferinformation einliest. Lassen sich beide in vorbestimmter Weise zur Deckung bringen, kann der Scanner das Türöffnen des Behälters 2 freischalten.

Nach der Befüllung durch den Zusteller kann die Ware vom Besitzer der Empfangsvorrichtung entnommen werden und die Empfangsvorrichtung, oder zumindest die Speicherelemente der Empfangsvorrichtung oder der Speicherinhalt entfernt werden.

Figur 3b zeigt - als zweites Ausführungsbeispiel - den Vorgang einer Rücksendung an den Lieferanten. Der Nutzer initiiert bei dem Lieferanten eine Rücklieferung, indem er Informationen über die Empfangsvorrichtung und über die Lieferung mit dem zentralen Abwicklungsrechner abgleicht. Dieser generiert anhand dieser Informationen eine einmalige Liefer-/Abholinformation, mit der das Speicherelement der Empfangsvorrichtung des Nutzers zur Abholung programmiert wird. Der Lieferant erhält z. B. dieselbe Abholinformation, welche z. B. auch Informationen über die Empfangsvorrichtung enthalten kann. Mit dieser Abholinformation und der Standortinformation der Empfangsvorrichtung beauftragt der Lieferant einen Abholer mit der Abholung der Ware. Der Abholer öffnet die Empfangsvorrichtung mittels Abholinformation und liefert die Ware zum Lieferanten zurück. Nach der Entleerung durch den Abholer kann die Box, oder zumindest der Speicherinhalt der Box entfernt werden. Alternativ kann der Nutzer in der gleichen Weise eine Ware an einen ausgewählten Empfänger versenden.

Figur 3c zeigt - als drittes Ausführungsbeispiel - einen bereits in Figur 3a beschriebenen Ablauf einer Anforderung und Zustellung von Waren mittels Empfangsvorrichtung, der nun um die Komponente des Zahlungsverkehrs erweitert ist. Falls der Nutzer mit Hilfe des zentralen Abwicklungsrechners zahlen will, so vereinbart er diese Zahlungsweise mit dem Lieferanten. Durch die eindeutige Identifikation aller am System Beteiligten durch den zentralen Abwicklungsrechner kann nun auch die Rechnungsabwicklung eingeleitet werden. Die relevanten Informationen der Rechnung und Zahlungsweise werden dem Abwicklungsrechner mitgeteilt. Der Lieferant teilt dem zentralen Abwicklungsrechner hierbei z. B. seine Forderungen mit, um die Faktura über ein - für ihn - externes System abzuwickeln. Der Nutzer teilt dem zentralen Abwicklungsrechner z. B. seine Bankverbindung mit. Der Versand der Ware und die Vorbereitung und Bereitstellung der Empfangsvorrichtung geschieht wie bereits zu Figur 3a beschrieben. Nach der Lieferung wird der Empfang der Ware durch den Nutzer quittiert indem dem zentralen Abwicklungsrechner die Information über den Empfang der Ware - beispielsweise mit Hilfe des Speicherelementes der Empfangsvorrichtung - über einen geeigneten Kommunikationskanal mitgeteilt wird.

Zur Vervollständigung wird anhand der Figur 4, die ein Diagramm bezüglich des Waren- und Informationsflusses während einer Bestellung betrifft, das Umfeld eines Bestellvorganges noch einmal zusammenfassend erläutert. Ein Nutzer K mit einer Empfangs-/Bereitstellungsvorrichtung 1 der vorbeschriebenen Art bestellt unter Zwischenschalten eines zentralen Abwicklungsrechner ZA, vorzugsweise über einen Internet-Service-Provider (ISP), nach Übermittlung seines eigenen Identifikationscodes seiner Empfangs-/Bereitstellungsvorrichtung 1 eine bestimmte Ware beim Lieferanten H1, ... und erhält mit der Bestatigung von dem zentralen Abwicklungsrechner eine für diesen Bestellvorgang einmalige Bestellinformation 9. Der Händler H liefert die bestellte Ware über entsprechende überregionale Distributionszentren DZ und regionale Distributionszentren RDZ an den Empfänger K aus. Zum Öffnen der Empfangs-/Bereitstellungsvorrichtung 1 verwendet der Zusteller ihm z. B. über seinen Internet-Service-Provider übermittelte Liefer-/Abholinformation 10.

### Bezugszeichenliste

- 1: Empfangsvorrichtung
- 2: Behälter
- 3: Tür
- 4: Türgriff
- 5: Türschloss
- 6: Eingabegerät
- 7: Steuerung
- 8: Speicherelement
- 9: Bestellinformation
- 10: Liefer-/Abholinformation
- 11: Ware
- 12: Halterung
- 13: Erdreich
- 14: Verriegelungselement
- 15: Schnittstelle
- 16: Stromversorgung
- 17a,b: Halteelemente
- 18: Steuereinheit
- 19: Tragegriff
- 20a, b: Öffnung
- ZA: zentraler Abwicklungsrechner
- H: Händler
- DZ: Distributionszentrum
- RDZ: regionales Distributionszentrum
- K: Kunde mit Box
- ISP: Internet Service Provider

## Patentansprüche

1. Vorrichtung (1) für den Empfang von bestellten Waren und / oder für die Bereitstellung von Waren für eine Abholung ohne persönliche Übergabe an den oder durch den Nutzer der Ware mit einem verschließbaren Behälter (2) für die Waren (11), mit mindestens einem, ggf.an oder in dem Behälter (2) angeordneten Eingabemittel (6) für die Eingabe einer Liefer-/Abholinformation (10) von dem oder an den Zusteller bzw. Abholer, mit einer in oder an dem Behälter angeordneten Steuerung (7) mit einem Speicherelement (8) für eine Überprüfung der von dem Zusteller bzw. Abholer eingegebenen Liefer-/Abholinformation (19) mit einer in dem Speicherelement (8) gespeicherten Bestellinformation (9), über die der Behälter (2) geöffnet wird, wenn die Liefer-/Abholinformation (10) in vorbestimmter Weise mit der Bestellinformation (9) übereinstimmt,
**dadurch gekennzeichnet,**
**dass** für eine erwartete Lieferung / Abholung das Speicherelement (8) oder ein das Speicherelement (8) enthaltender Teil einer zumindest das Eingabemittel (6), die Steuerung (7) und das Speicherelement (8) umfassenden Steuereinheit (18) in den vor dem Wohn- bzw. Geschäftssitz des Nutzers positionierten oder positionierbaren Behälter (2) einsetzbar ist.

2. Vorrichtung nach Anspruch 1, **dadurch gekennzeichnet, dass** der Behälter (2) und die Steuereinheit (18) eine Baueinheit bilden, oder daß die Vorrichtung (1) mindestens eine Schnittstelle zwischen dem Behälter (2) und dem Speicherelement (8) aufweist.

3. Vorrichtung nach Anspruch 1 oder 2, **dadurch gekennzeichnet, dass** der Behälter (2), vorzugsweise an seiner Rückseite, Befestigungselemente aufweist, über die der Behälter (2) an einem vor dem oder an der Außenwand des Gebäudes des Wohn- bzw. Geschäftssitz des Benutzers angeordneten ortsfesten Bauelement (12) befestigbar ist.

4. Vorrichtung nach Anspruch 3, **dadurch gekennzeichnet, dass** das ortsfeste Bauelement (12) als im Erdreich verankerter Pfahl ausgebildet ist, an dem der Behälter (2) aufhängbar ist und an dem Bauelement (12) Halteelemente (17a, 17b) für Verriegelungselemente (14) und Öffnungen (20a, 20b) angeordnet sind.

5. Vorrichtung nach Anspruch 3 oder 4, **dadurch gekennzeichnet, dass** die Befestigungselemente (14, 17a, 17b, 20a, 20b) für das Anbringen und Entfernen des Behälters (2) an das bzw. von dem Bauelement (12) von dem Innenraum des Behälters aus (2) ver- und entriegelbar sind.

6. Vorrichtung nach einem der Ansprüche 1 bis 5, **dadurch gekennzeichnet, dass** an dem Behälter (2) eine Tür (3) angeordnet ist, die über ein Türschloss (5) ver- und ehtriegelbar ist und das Türschloss (5) elektrisch von der Steuerung (7) betätigt wird.

7. Vorrichtung nach einem der Ansprüche 1 bis 6, **dadurch gekennzeichnet, dass** die Steuerung (7) mit einer Schnittstelle (15), vorzugsweise einer USB-Schnittstelle, zur Eingabe der Bestellinformation (9) in das Speicherelement (8) versehen ist.

8. Vorrichtung nach einem der Ansprüche 1 bis 7, **dadurch gekennzeichnet, dass** in dem Behälter (2) eine Stromversorgung (16), vorzugsweise eine Batterie, angeordnet ist, über die die Steuereinheit (18) versorgt wird.

9. Vorrichtung nach einem der Ansprüche 1 bis 8, **dadurch gekennzeichnet, dass** an der Außenseite des Behälters (2) ein Tragelement, vorzugsweise mindestens ein Tragegriff oder mindestens eine Griffmulde, angeordnet ist.

10. Vorrichtung nach einem der Anspruche 1 bis 9, **dadurch gekennzeichnet, dass** an der Außenseite des Behälters (2) Rollen angeordnet sind.

11. Vorrichtung nach einem der Ansprüche 1 bis 10, **dadurch gekennzeichnet, dass** das Eingabemittel (6) als Scanner, vorzugsweise als Laserscanner, für das Lesen einer an der Ware (11) angeordneten Lieferinformation (10), vorzugsweise in Form eines Barcodes, ausgebildet ist.

12. Verfahren für den Empfang von bestellten Waren und / oder einer Bereitstellung von Waren für eine Abholung ohne persönliche Übergabe der Ware an den oder durch den Nutzer unter Verwendung einer Vorrichtung, nach einem der Ansprüche 1 bis 11,
**dadurch gekennzeichnet,**
**dass** nach einem erfolgtem Bestellvorgang von dem Nutzer eine vereinbarte Bestellinformation (9) für ein In-Bereitschaft-Setzen der Vorrichtung (1) in das Speicherelement (8) eingegeben wird und für die erwartete Lieferung bzw. Abholung der Ware (11) das transportable Speicherelement (8) oder der transportable das Speicherelement (8) enthaltende Teil der Steuereinheit (18) in den vor dem Wohn- bzw. Geschäftssitz des Nutzers positionierten oder positionierbaren Behälter (2) bzw. den dort vorhandenen Teil der Steuereinheit (18) eingesetzt wird.

13. Verfahren nach Anspruch 12, **dadurch gekennzeichnet, dass** nach erfolgter Zustellung oder Abholung der Ware (11) durch den Zusteller bzw. Abholer die zugestellte Ware (11) und die Vorrichtung (1) oder der transportable das Speicherelement enthaltende Teil der Steuereinheit oder das transportabele Speicherelement (8) in die Wohn- bzw Geschaftssitz des Benutzers hereingeholt wird

14. Verfahren nach Anspruch 12 oder 13,
**dadurch gekennzeichnet,**
**dass** der Bestellvorgang durch den Nutzer mittels Datenfernübertragung unter Zwischenschalten eines externen zentralen Abwicklungsrechners erfolgt, welcher für die Bestellungsabwicklung einen oder sicher ergänzende Identcode bzw. -codes für alle an dieser Bestellungsabwicklung Beteiligten generiert und diesen Beteiligten kommuniziert und daß der Nutzer den Identcode dem Speicherelement (8) der Vorrichtung (1) eingibt.

15. Verfahren nach Anspruch 14, **dadurch gekennzeichnet, daß** die Aufladung des in den oder an dem Behälter eingesetzten Speicherelementes mit der Bestellinformation mittels eines kurzreichweitigen, insbesondere berührungslosen Datenübertragungsmittels, wie z. B. einer Blue tooth oder IR-Schnittstelle eines Mobiltelefones oder eines Notebooks, durch den Nutzer erfolgt.

16. Verfahren nach Anspruch 14, **dadurch gekennzeichnet, daß** die Aufladung des in den oder an dem Behälter eingesetzten Speicherelementes mit der Bestellinformation mittels eines Datenkopplers erfolgt, der die Bestellinformation einem Spannungsversorgungsnetz aufmoduliert, an welches die Datenfernübertragungseinrichtung und die Vorrichtung (1) des Nutzers angeschlossen sind.

## Claims

1. A device (1) for receiving goods on order and/or for making goods ready for collection without personal handover to or via the user of the goods, comprising a closable container (2) for the goods (11) with at least one input means (6) disposed on or in the container (2) as required for inputting information (10) or instructions regarding delivery or collection for the person delivering or collecting, with a control device (7) disposed in or on the container and comprising a storage element (8) for checking and comparing the information (10) regarding delivery and collection input by the person delivering or collecting with ordering information (9) stored in the storage element (8), the container (2) being opened by means of the information (9) when the delivery and collection information (10) coincides with the ordering information(9) in the preset manner,
**characterised in that** for the purpose of an expected delivery or collection, the storage element (8) or a part of a control unit (18) comprising at least the input means (6), the control means (7) and the storage element (8) and containing the storage element (8) is insertable into the container (2) which is positioned or adapted to be positioned in front of the user's private or business address.

2. A device according to claim 1, **characterised in that** the container (2) and the control unit (18) form a structural unit or the device (1) comprises at least one interface between the container (2) and the storage element (8).

3. A device according to claim 1 or 2, **characterised in that** the container (2), preferably on its back, comprises fastening elements by means of which the container (2) can be fastened to a stationary structural element (12) disposed in front of or on the outer wall of the user's private or business address.

4. A device according to claim 3, **characterised in that** the stationary element (12) is a post anchored in the ground and on which the container (2) can be suspended, and retaining elements (17a, 17b) for locking elements (14) and openings (20a, 20b) are disposed on the structural element (12).

5. A device according to claim 3 or 4, **characterised in that** the fastening elements (14, 17a, 17b, 20a, 20b) for attaching and removing the container (2) to or from the structural element (12) can be locked and unlocked from the interior of the container (2).

6. A device according to any of claims 1 to 5, **characterised in that** a door (3) is disposed on the container (2) and can be locked and unlocked by means of a lock (5), and the lock (5) is electrically operated by the control unit (7).

7. A device according to any of claims 1 to 6, **characterised in that** the control unit (7) comprises an interface (15), preferably a USB interface, for inputting the ordering information (9) into the storage element (8).

8. A device according to any of claims 1 to 7, **characterised in that** a power supply (16), preferably a battery, is disposed in the container (2) and supplies the control unit (18).

9. A device according to any of claims 1 to 8, **characterised in that** a bearing element, preferably at least one handle or at least one recess grip, is disposed on the outside of the container (2).

10. A device according to any of claims 1 to 9, **characterised in that** rollers are disposed on the outside of the container (2).

11. A device according to any of claims 1 to 10, **characterised in that** the input means (6) are in the form of a scanner, preferably a laser scanner, for reading delivery information (10), preferably in the form of a bar code, on the goods (11).

12. A device for receiving goods on order and/or making goods ready for collection without personal handover of the goods to or via the user, using a device according to any of claims 1 to 11,
**characterised in that** after an order has been made by the user, an agreed item of ordering information (9) for setting the device (1) on standby is input into the storage element (8) and, for the expected delivery or collection of the goods (11), the transportable storage element (8) or the transportable part, containing the storage element (8), of the control unit (18) is inserted into the container (2) positioned or adapted to be positioned in front of the user's private or business address or into the part of the control unit (18) present there.

13. A method according to claim 12, **characterised in that** after the goods (11) have been ordered or collected by the person ordering or collecting, the goods on order (11) and the device (1) or the transportable part of the control unit containing the storage element or the transportable storage element (8) is brought into the user's private or business address.

14. A method according to claim 12 or 13, **characterised in that** the order by the user is made by remote data transmission with interposition of an external central control computer which for the purpose of ordering generates one or more identity codes or safety supplemented identity codes for all the persons involved in the ordering process and communicates them to the said persons and the user inputs the identity code into the storage element (8) of the device (1).

15. A method according to claim 14, **characterised in that** the storage element disposed in or on the container is loaded with the ordering information by the user via a short-range, particularly contactless, data transmission means such as a blue-tooth or IR interface of a mobile telephone or of a notebook.

16. A method according to claim 14, **characterised in that** the storage element disposed in or on the container is loaded with the ordering information by a data coupler which modulates the ordering information on a voltage supply network to which the remote data transmission device and the user's device (1) are connected.

## Revendications

1. Dispositif (1) pour la réception de marchandises commandées et/ou pour la mise à disposition de marchandises pour un enlèvement sans transmission personnelle au ou par l'utilisateur de la marchandise avec un récipient (2) pouvant être fermé pour les marchandises (11), avec au moins un moyen d'entrée (6) disposé le cas échéant à ou dans le récipient (2) pour entrer une information de livraison/d'enlèvement (10) du ou au livreur respectivement à celui procédant au retrait, avec une commande (7) disposée dans ou au récipient, avec un élément de stockage (8) pour une vérification de l'information de livraison/d'enlèvement (10) entrée par le livreur ou la personne procédant au retrait avec une information de commande (9) stockée dans l'élément de stockage (8), par laquelle le récipient (2) est ouvert lorsque l'information de livraison/enlèvement (10) coïncide d'une manière prédéfinie avec l'information de commande (9),
**caractérisé en ce que** pour une livraison/enlèvement attendu, l'élément de stockage (8) ou une partie contenant l'élément de stockage (8) d'une unité de commande (18) comprenant au moins le moyen d'entrée (6), la commande (7) et l'élément de stockage (8) peut être placé dans le récipient (2) positionné ou pouvant être positionné devant le domicile ou le siège social de l'utilisateur.

2. Dispositif selon la revendication 1, **caractérisé en ce que** le récipient (2) et l'unité de commande (18) forment une unité de construction, ou bien que le dispositif (1) présente au moins une interface entre le récipient (2) et l'élément de stockage (8).

3. Dispositif selon la revendication 1 ou 2, **caractérisé en ce que** le récipient (2) présente de préférence à son côté arrière des éléments de fixation par lesquels le récipient (2) peut être fixé à un élément de construction (12) disposé fixement devant ou au mur extérieur du bâtiment du domicile ou du siège social de l'utilisateur.

4. Dispositif selon la revendication 3, **caractérisé en ce que** l'élément de construction fixe (12) est réalisé comme poteau ancré dans la terre, sur lequel le récipient (2) peut être accroché et que sont disposés à l'élément de construction (12) des éléments de retenue (17a, 17b) pour des éléments de verrouillage (14) et des ouvertures (20a, 20b).

5. Dispositif selon la revendication 3 ou 4, **caractérisé en ce que** les éléments de fixation (14, 17a, 17b, 20a, 20b) pour le montage et le démontage du récipient (2) sur, respectivement de, l'élément de construction (12) peuvent être verrouillés et déverrouillés depuis l'espace intérieur du récipient (2).

6. Dispositif selon l'une des revendications 1 à 5, **caractérisé en ce qu'**une porte (3) est disposée au récipient (2), qui peut être verrouillée et déverrouillée par une serrure de porte (5), et que la serrure de porte (5) est actionnée d'une manière électrique par la commande (7).

7. Dispositif selon l'une des revendications 1 à 6, **caractérisé en ce que** la commande (7) est pourvue d'une interface (15), de préférence d'une interface USB, pour l'entrée de l'information de commande (9) dans l'élément de stockage (8).

8. Dispositif selon l'une des revendications 1 à 7, **caractérisé en ce qu'**il est disposé dans le récipient (2) une alimentation en courant (16), de préférence une batterie, qui est alimentée par l'unité de commande (18).

9. Dispositif selon l'une des revendications 1 à 8, **caractérisé en ce qu'**il est disposé au côté extérieur du récipient (2) un élément de support, de préférence au moins une poignée de support ou au moins une poignée concave.

10. Dispositif selon l'une des revendications 1 à 9, **caractérisé en ce que** des rouleaux sont disposés au côté extérieur du récipient (2).

11. Dispositif selon l'une des revendications 1 à 10, **caractérisé en ce que** le moyen d'entrée (6) est réalisé comme dispositif à balayage, de préférence comme dispositif à balayage laser, pour la lecture d'une information de livraison (10) disposée à la marchandise (11), de préférence sous la forme d'un code à barres.

12. Procédé pour la réception de marchandises commandées et/ou d'une mise à disposition de marchandises pour un enlèvement sans remise personnelle de la marchandise au ou par l'utilisateur en utilisant un dispositif selon l'une des revendications 1 à 11, **caractérisé en ce qu'**après l'exécution de l'opération de commande, l'utilisateur entre une information de commande convenue (9) pour une mise à l'état prêt du dispositif (1) dans l'élément de stockage (8) et **en ce que**, pour la livraison attendue respectivement l'enlèvement de la marchandise (11), l'élément de stockage transportable (8) ou la partie transportable de l'unité de commande (18) comprenant l'élément de stockage (8) est placé dans le récipient (2), respectivement dans la partie se trouvant dans celui-ci de l'unité de commande (18), positionné ou pouvant être positionné devant le domicile ou le siège social de l'utilisateur.

13. Procédé selon la revendication 12, **caractérisé en ce qu'**après l'exécution de la distribution ou de l'enlèvement de la marchandise (11) par le distributeur respectivement la personne chargée de l'enlèvement, la marchandise distribuée (11) et le dispositif (1) ou la partie transportable de l'unité de commande comprenant l'élément de stockage, ou bien l'élément de stockage transportable (8) est rentré dans le domicile respectivement le siège social de l'utilisateur.

14. Procédé selon la revendication 12 ou 13, **caractérisé en ce que** l'opération de commande par l'utilisateur a lieu par transmission à distance des données en intercalant un calculateur de déroulement central externe qui produit pour le déroulement de la commande un ou des codes d'identification qui se complètent d'une manière sûre pour tous les participants à ce déroulement de commande et les communique à ces participants et **en ce que** l'utilisateur entre le code d'identification dans l'élément de stockage (8) du dispositif (1).

15. Procédé selon la revendication 14, **caractérisé en ce que** la charge de l'élément de stockage placé dans ou au récipient avec l'information de commande a lieu par l'utilisateur, par un moyen de transmission de données de faible portée, en particulier sans contact, comme par exemple une pointe bleue ou une interface IR d'un téléphone mobile ou d'un bloc-notes, par l'utilisateur.

16. Procédé selon la revendication 14, **caractérisé en ce que** la charge de l'élément de stockage placé au ou dans le récipient avec l'information de commande a lieu au moyen d'un coupleur de données qui module les informations de commande sur un réseau d'alimentation en tension auquel sont raccordés l'installation de transmission des données et le dispositif (1) de l'utilisateur.
